# EUROPÄISCHE PATENTSCHRIFT

(11) **EP 2 160 564 B1**
(45) Veröffentlichungstag und Bekanntmachung des Hinweises auf die Patenterteilung: **05.01.2011**
(21) Anmeldenummer: 08784521.0
(22) Anmeldetag: 18.06.2008
(51) Int. Cl.: F41B 11/08

(54) **HARPUNE**
HARPOON
HARPON

(30) Priorität: 19.06.2007 IT BZ20070025
(43) Veröffentlichungstag der Anmeldung: 10.03.2010
(73) Patentinhaber: Brasolin, Fernando, 39018 Terlano (IT)
(72) Erfinder: Brasolin, Fernando, 39018 Terlano (IT)
(86) Internationale Anmeldenummer: PCT/EP2008/004893
(87) Internationale Veröffentlichungsnummer: WO 2008/155103

(56) Entgegenhaltungen:
- GB-A- 882 433
- SU-A1- 1 101 666
- US-A- 4 843 687

## Beschreibung

Die Erfindung betrifft eine Harpune gemäß dem Oberbegriff des Anspruches 1.

Derartige bekannten Harpune sind aus dem Dokument GB 882 433 bekannt und verwenden in der Regel als unter Druck stehendem Fluid die Druckluft, die im Werk auf einem maximalen Wert von 20 bis 30 bar Arbeitsdruck in Abhängigkeit der gewünschten Schussweite der Harpune verdichtet wird. Man bemerke, dass jeder abgegebene Schuss keinen Druckverlust im Behälter mit sich bringt, da der Kolben dichtend in dem Lauf der Harpune gleitet, sodass man jedes Mal dass der Kolben wieder in seine Ausgangsstellung gebracht wird, in der er von den Blockierungsmitteln festgehalten wird, wieder über die gesamte für den Schuss zur Verfügung stehende Druckkraft verfügt.

Bei diesem Arbeitsgang des Ladens wird die Stange in die Mündung der Harpune hineingesteckt, und zwar mit dem Ende das nicht die Spitze aufweist, und dann, nachdem man das Ende der Stange auf dem Kolben aufgelegt hat, wird kräftig mit einer Hand die Stange in Richtung nach dem Inneren der Harpune hin geschoben, während man mit der anderen Hand die Harpune hält. Dabei wird das auf dem Kolben aufliegende Ende der Stange den Kolben längs der Längsachse des Laufes schieben und ihn in dem Lauf gleiten lassen und ihn von der Mündung entfernen. Als Folge der Entfernung des Kolbens von der Mündung verkleinert sich das Volumen das zur Verfügung des unter Druck stehenden Fluids steht, das nach und nach immer mehr verdichtet wird und mit einer Gegenkraft zurückwirken wird, die immer größer in Verhältnis zu der Eindringtiefe der Stange bzw. des Kolbens werden wird. Diese Gegenkraft wird ihren größten Wert in der Nähe der Erreichung seitens des Kolbens seiner Ausgangsstellung.

Mit Ausnahme der aus dem Dokument GB 882 433 bekannten Harpune besteht der Nachteil der ubrigen Arten von Harpunen in der nötigen körperlichen Anstrengung die der Benutzer ertragen muss, um nach jedem abgegebenen Schuss die Harpune zu laden, da er, damit die Blockierungsmittel des Kolbens tätig werden, eine Kraft überwinden muss, die in der Nähe der Blockierungsmittel so groß wie die größte von dem unter Druck stehenden Fluid ausgeübte Kraft ist. Darüber hinaus muss diese Kraft mit nur einer einzigen Schiebeaktion überwinden werden, da es nicht möglich ist, solange der Kolben nicht von den Blockierungsmitteln blockiert worden ist, den Griff auf der Stange loszulassen um sich auszuruhen, weil sonst die Stange, unter dem Trieb des Kolbens und unter Bildung einer Gefahr, von der Mündung heraus geworfen wird. Man muss natürlich auch aufpassen, dass man der Griff auf der Stange nicht verliert bevor der Kolben von den Blockierungsmitteln blockiert wird, weil die Stange unter Bildung einer Gefahr wiederum von der Mündung heraus geworfen wird. Diese Schwierigkeiten beim Laden beschränken sehr die Schussweite der Stange, weil Druckwerte des Fluids die größer wie besagte 20-30 bar, die eine größere Schussweite ermöglichen würden, nicht vorgesehen werden können, da die Anstrengung des Benutzers um beim Laden die entsprechende Gegenkraft zu überwinden zu groß sein würde.

Man berücksichtige dann, dass das Laden der Harpune üblicherweise im Wasser, in unbequemen Verhältnissen, erfolgt und dass das wiederholte Laden den Benutzer der Harpune, der bereits durch das Tauchen geschwächt ist, stufenweise ermüdet. Bei langen Stangen, die in Harpunen hineingesteckt werden müssen die einen entsprechend langen Lauf besitzen, ist es darüber hinaus nötig die Stange ganz oben zu ergreifen. Man muss nämlich sicher sein, dass man eine genügende Bewegungsmöglichkeit zur Verfügung hat, um die Stange, und mit ihr den Kolben, so tief drücken zu können, dass die Blockierungsmittel tätig werden bevor die Hand die Mündung berührt, wodurch ein weiteres Eindringen verhindert wird. Die Ergreifung der Stange oben bringt aber zwei verschieden Nachteile mit sich. Der erste Nachteil besteht darin, dass die Ergreifung der Stange oben nicht einfach ist und nicht immer von den Verhältnissen gestattet wird, in denen man sich im Wasser bei der Unterwasserjagd befindet. Der zweite Nachteil besteht darin, dass wenn man eine lange Stange zu sehr nach oben ergreift, diese dazu neigt sich durchzubiegen und nicht mehr durch die Mündung gleitet.

Die Aufgabe der vorliegenden Erfindung ist es daher eine Alternative zur Harpune der bekannten eingangs genannten Art zur schaffen, wobei eine Harpune vorgeschlagen wird die eine kleine Anstrengung seitens des Benutzers benötigt, um geladen zu werden.

Diese Aufgabe wird von einer Harpune gelöst, die die in dem kennzeichnenden Teil des Anspruches 1 angegebenen Merkmale aufweist.

Die erfindungsgemäße Harpune ermöglicht es, dank der nur in einer einzigen Richtung wirkenden vorgesehenen Einspannvorrichtung, die alleinige Schiebeaktion auf der Stange in eine Mehrzahl von Schiebeaktionen aufzuteilen. Etwas mehr in einzelnen ist es möglich für das Laden zu sorgen, indem man zuerst eine erste oder mehrere erste Schiebaktionen durchführt, die als Annäherungsschritte des Kolbens zu seiner Ausgangsstellung dienen, und dann durch eine einzige kurze letzte endgültige Schiebeaktion das Laden beendet.

Der Benutzer kann zwischen der einen Schiebeaktion und der anderen Schiebeaktion die Stange loslassen, da die Stange von der nur in einer einzigen Richtung wirkenden Vorrichtung gehalten wird. Dies gestattet es sich auszuruhen und ohne Schwächung der letzten endgültigen Schiebeaktion entgegenzutreten, in der man die größte Gegenkraft, die von dem im Behälter unter Druck stehenden Fluid ausgeübt wird, überwinden muss. Die Dauer der letzen endgültigen Schiebeaktion wird besonders kurz sein, da der Hub des Kolbens kurz sein wird. Es ist daher nun möglich die Harpune mit einer geringeren körperlichen Anstrengung und einer geringere Mühe als bisher nötig war zu laden.

Falls man von dieser geringeren körperlichen Anstrengung, um die erfindungsgemäße Harpune zu laden, nicht profitieren möchte, kann man darüber hinaus sogar Harpune benutzen, die eine größere Schussweite aufweisen, für welche es notwendig ist den Druck des Fluid im Behälter zu erhöhen. Das Laden dieser leistungsstärkeren Harpunen bringt, dank der nur in einzigen Richtung wirkenden erfindungsgemäß vorgesehenen Einspannvorrichtung, eine Mühe mit sich, die mit jener die zur Zeit notwendig ist um die bekannten Harpunen zu laden, vergleichbar ist. Man muss nämlich berücksichtigen, dass bei der Beurteilung der mit einer körperlichen Anstrengung verbundenen Ermüdung nicht nur die Stärke der Anstrengung, als Wert der aufgebrachten Kraft, sondern auch die Dauer der Anstrengung, d.h. die Zeitdauer in der die Kraft aufgebracht wird, wichtig ist. Im vorliegenden Fall kann die Bekämpfung, für eine sehr kurze Zeitdauer, der Kraft eines auf zum Beispiel 40 bar verdichteten Fluids, wie bei dem letzten endgültigen Schritte des Ladens einer leistungsstärkeren erfindungsgemäßen Harpune geschehen kann, die gleiche oder auch eine geringere Anstrengung mit sich bringen als jene die notwendig ist, um die Kraft eines zum Beispiel auf einem kleineren Druck, zum Beispiel 30 bar, verdichteten Fluids für eine längere Zeitdauer und in einem einzigen Akt, d.h. während der gesamten Dauer des Ladens, zu bekämpfen, wie es bei den bekannten Harpunen der Fall war.

Falls man die zur Zeit notwendige Anstrengung um eine bekannte Harpune zu laden erhalten möchte, ermöglicht die Erfindung die Benutzung von Harpunen die eine längere Schussweite der Stange aufweisen.

Schließlich, wird es bei solchen langen Stangen nicht mehr notwendig sein die Stange oben zu ergreifen. Die gesamte Schiebeaktion kann nämlich in mehreren kürzeren Schiebeaktionen aufgeteilt werden, die dadurch erreicht werden dass man mehrfach kurze Abschnitte der Stange ergreift, sodass das jeweilige Ergreifen nicht das Durchbiegen der Stange mit sich bringt.

Das vorgesehene Paar Einspannelemente ermöglicht nämlich jenes selektive nur in einer einzigen Richtung wirkende Einspannen, das dem erfinderischen Gedanke der vorliegenden Erfindung zugrunde liegt.

Beim Laden verhindern die Einspannelemente einerseits, indem sie sich in ihre wirksame Stellung bringen, eine Bewegung der Stange aus der Mündung heraus, also während der Pausen zwischen den mehreren Schiebeaktionen in denen die gesamte Schiebeaktion aufgeteilt ist. Andererseits, indem sie sich gleich in eine unwirksame Stellung bringen sobald die Bewegung der Stange in Richtung nach dem Inneren der Harpune hin wieder aufgenommen wird, verhindern sie nicht die Wiederaufnahme der Schiebeaktion nach einer Pause, weil die Stange sofort losgelassen wird.

Das in dem Anspruch 2 beanspruchte Merkmal beansprucht eine mögliche Gestalt der eine krümme Oberfläche aufweisenden Elemente,

Falls die nur in einer einzigen Richtung wirkende vorgesehene Einspannvorrichtung das in dem Anspruch 3 beanspruchte Merkmal aufweist, kann eine sogenannte selbsteinspannende Wirkung erreicht werden, wobei damit gemeint wird, dass das Paar Einspannelemente stets dazu neigt sich selbsttätig in seine wirksame Stellung zu bewegen. Dies geschieht auch wenn die Stange nicht vorhanden ist. Die Federkraft der Zugfedern, die man zusätzlich zu der Gegenkraft überwinden muss, um beim weiteren Einschieben der Stange die Einspannelemente in eine unwirksame Stellung zu bringen ist unerheblich.

Das in dem Anspruch 4 beanspruchte Merkmal ermöglicht es die Funktion der nur in einer einzigen Richtung wirkenden vorgesehenen Einspannvorrichtung zu verbessern, indem diese beim Laden in den besten Betriebsbedingungen gesetzt wird, um die Stange aufzunehmen. Die mit diesem Anspruch vorgesehene Anschlagmittel, verhindern nämlich, dass bei Abwesenheit der Stange die eine krümme Oberfläche aufweisenden Elemente sich unter der Wirkung der Federkraft der Zugfedern über ihre wirksame Stellung hinaus bewegen können.

Das in dem Anspruch 5 beanspruchte Merkmal ermöglicht es die Zahl der Berührungsstellen zwischen der Oberfläche der eine krümme Oberfläche aufweisenden Elemente und der Stange zu erhöhen. Der Durchmesser der Stange liegt nämlich, dank der ringförmigen Rille, an zumindest zwei Stellen und nicht mehr nur an einer Stelle auf, wie in Abwesenheit der ringförmigen Rille der Fall wäre.

Das in dem Anspruch 6 beanspruchte Merkmal, erleichtert das Einsetzen der Stange zwischen den eine krümme Oberfläche aufweisenden Elementen, wenn eine ringförmige Rille vorgesehen ist. Anderenfalls würde die maximale Spannweite des Weges der eine krümme Oberfläche aufweisenden Elemente, um sich von der wirksamen Stellung in die unwirksame Stellung und umgekehrt zu bewegen, sehr groß sein und um sie ausführen zu können wäre auch eine sehr große Drehung nötig.

Das Merkmal des Anspruchs 7 ermöglicht es, indem vorgesehen wird die nur in einer einzigen Richtung wirkende vorgesehenen Einspannvorrichtung in zwei verschieden Teilen aufzuteilen die einfach aneinander ankopplungsbar sind, am Ende des Ladens den sperrigeren Teil der nur in einer einzigen Richtung wirkenden Einspannvorrichtung abzunehmen, sodass es beim Schiessen und bei dem gleichzeitigen heraus Werfen der Stange keine Hindernisse oder Schwierigkeiten gibt.

Das in dem Anspruch 8 beanspruchte Merkmal beansprucht ein Ausführungsbeispiel des Merkmals das in dem Anspruch 7 beansprucht wurde.

Das in dem Anspruch 9 beanspruchte Merkmal ermöglicht es eine Weiterbildung der Ankopplung zwischen den beiden Teilen der nur in einer einzigen Richtung wirkenden vorgesehenen Einspannvorrichtung zu erreichen, wobei dadurch die Ankopplung selbsttätig wird.

Das in dem Anspruch 10 beanspruchte Merkmal beansprucht ein Ausführungsbeispiel eines Bauteiles, der in dem Anspruch 9 beansprucht wurde.

Weitere Vorteile und Merkmale werden deutlicher aus der folgenden Beschreibung von Ausführungsformen der erfindungsgemäßen Harpune hervorgehen, die aufgrund der beigelegten Zeichnungen rein beispielhaft und nicht in beschränkender Weise erläutert werden. In den Zeichnungen zeigen:
Figur 1 eine perspektivische Ansicht des oberen Teiles einer aus dem Stand der Technik bekannten Harpune,
Figur 2 die Vorderansicht einer nur in einer einzigen Richtung wirkenden erfindungsgemäß vorgesehenen Einspannvorrichtung alleine, die zum Beispiel an der Harpune gemäß Figur 1 anzubringen ist,
Figur 3 die Rückansicht der nur in einer einzigen Richtung wirkenden Einspannvorrichtung der Figur 2,
Figur 4 eine teilweise im Schnitt wiedergegebene Vorderansicht einer erfindungsgemäßen Harpune, die zum Beispiel dadurch hergestellt wurde, dass auf der Harpune der Figur 1 die nur in einer einzigen Richtung wirkende Einspannvorrichtung gemäß den Figuren 2 und 3 angebracht wurde, wobei die Harpune in einer unwirksamen Stellung der Einspannvorrichtung und in der mit der Ausgangsstellung des Ladens übereinstimmenden Endstellung des Kolbens dargestellt ist,
Figur 5 eine teilweise im Schnitt wiedergegebene Vorderansicht der Harpune der Figur 4, wobei die Harpune in einer wirksamen Stellung der Einspannvorrichtung und in einer mit einer Zwischenstellung des Ladens übereinstimmenden Zwischenstellung des Kolbens dargestellt ist,
Figur 6 eine teilweise im Schnitt wiedergegebene Vorderansicht der Harpune der Figur 4, wobei die Harpune in einer wirksamen Stellung der Einspannvorrichtung und in der mit der Endstellung des Ladens übereinstimmenden Ausgangsstellung des Kolbens dargestellt ist,
Figur 7 eine teilweise im Schnitt wiedergegebene Vorderansicht der erfindungsgemäßen Harpune, wobei die Harpune in der zum Schiessen bereitstehenden Stellung dargestellt ist,
die Figuren 8,8a,8b und 8c in Längsschnittdarstellung die Ankopplungsmittel der beiden Rahmen der nur in einer einzigen Richtung wirkenden Einspannvorrichtung der Figuren 2 und 3,
Figur 9 eine teilweise im Schnitt wiedergegebene Vorderansicht einer erfindungsgemäßen Harpune, die zum Beispiel dadurch hergestellt wurde, dass auf der Harpune der Figur 1 die nur in einer einzigen Richtung wirkende Einspannvorrichtung gemäß den Figuren 2 und 3 angebracht wurde, wobei die Harpune in einer unwirksamen Stellung der Einspannvorrichtung und in der mit der Ausgangsstellung des Ladens übereinstimmenden Endstellung des Kolbens und bei Vorhandensein einer bevorzugten Ausführungsform der eine krümme Oberfläche aufweisenden Elemente dargestellt ist,
Figur 10 eine teilweise im Schnitt wiedergegebene Vorderansicht einer erfindungsgemäßen Harpune, die zum Beispiel dadurch hergestellt wurde, dass auf der Harpune der Figur 1 die nur in einer einzigen Richtung wirkende Einspannvorrichtung gemäß den Figuren 2 und 3 angebracht wurde, wobei die Harpune in einer unwirksamen Stellung der Einspannvorrichtung und in der mit der Ausgangsstellung des Ladens übereinstimmenden Endstellung des Kolbens und bei Vorhandensein einer weiteren bevorzugten Ausführungsform der eine krümme Oberfläche aufweisenden Elemente dargestellt ist,
die Figuren 11,11a-11d Ausführungsbeispiele der eine krümme Oberfläche aufweisenden Elemente gemäß ihrer in der Figur 9 dargestellten Ausführungsform,
die Figuren 12,12a-12d Ausführungsbeispiele der eine krümme Oberfläche aufweisenden Elemente gemäß ihrer in der Figur 10 dargestellten Ausführungsform.

Wie angedeutet wurde, zeigt Figur 1 schematisch eine Harpune einer bereits bekannten Art. Sie weist an ihrem einen Ende eine die Mündung der Harpune bildende Öffnung 1 auf. Die Harpune umfasst einen Behälter 2 und einen rohrförmigen Körper 3. Der Behälter 2 enthält ein unter Druck stehendes Fluid, üblicherweise Druckluft, während der rohrförmige Körper 3 den Lauf der Harpune bildet und zumindest teilweise in dem Behälter 2 angeordnet ist, sodass er in Strömungsverbindung mit diesem steht. Hierdurch kann das unter druck stehende Fluid aus dem Behälter 2 in den Lauf 3 fließen. Der Lauf 3 führt zu der Mündung 1. Die Mündung 1 ist in der Regel auf einem Endstück 1a angeordnet, das an den übrigen Bauteilen der Harpune befestigbar, zum Beispiel anschraubbar ist.

In den Figuren erkennt man dann einen Kolben 4, der längs der Längsachse des Laufes 3 gleitend in dem Lauf 3 angeordnet ist. Der Kolben 4 ist einer Druckwirkung in Richtung nach der Mündung 1 hin ausgesetzt, die von dem unter Druck stehenden aus dem Behälter 2 in den Lauf 3 fließenden Fluid ausgeübt wird. Indem er zwischen dem unter Druck stehenden Fluid und der Mündung 1 angeordnet ist, begrenzt der Kolben 4 innerhalb dem Lauf 3 eine Art Expansionskammer des unter Druck stehenden Fluids, wobei die Kammer aus dem Laufabschnitt 3 besteht, der sich unter dem Kolben 4 befindet.

Somit ändert sich, infolge der Bewegungen des Kolbens 4, das Volumen dieser Expansionskammer und es entsteht eine Erhöhung bzw. eine Verringerung des Druckes des Fluids in dem Behälter 2, je nachdem ob die Bewegung des Kolbens 4 weg von der Mündung 1 oder in Richtung nach dieser hin geschieht, also ob sich das Volumen dieser Expansionskammer verkleinert oder vergrößert. Man bemerke, dass das unter Druck stehende Fluid bereits in dem Werk bei der Herstellung der Harpune in dem Behälter 2 eingeleitet wird und dass der Kolben 4 dichtend in dem Lauf 3 angeordnet ist, sodass das unter Druck stehende Fluid nicht aus der Harpune heraus treten kann, sondern lediglich mehr oder weniger stark verdichtet werden kann. Der Wert des höchsten Arbeitsdruckes der zur Zeit für die Harpune der bekannten Art gebräuchlich ist liegt zwischen 20 und .30 bar. In dem Behälter 2 ist aber jedenfalls ein Sicherheits- und Wartungsventil vorhanden (das in den Figuren nicht dargestellt wurde), um die diesbezüglichen Sicherheits- und Wartungsarbeiten zu ermöglichen, zum Beispiel um den Behälter 2 zu leeren oder um den Druckwert des Fluids in dem Behälter 2 zu ändern.

Schließlich wurde mit 5 eine Stange bezeichnet, die an ihrem einem Ende mit einer Spitze 6 versehen ist und mit ihrem anderen Ende beim Laden der Harpune in der Mündung 21 hineinsteckbar ist, wie später noch erläutert wird.

Wie bereits erwähnt wurde, ist der Kolben 4 gleitend in dem Lauf 3 angeordnet. Etwas mehr im Einzelnen, beim Schiessen der Harpune gleitet der Kolben 4 von einer Ausgangsstellung, die in den Figuren 6 und 7 ersichtlich ist und in der er 4 von Blockierungsmitteln 7 festgehalten wird, in eine sich nahe der Mündung 1 befindliche Endstellung, die insbesondere in der Figur 4 ersichtlich ist. Die Ausgestaltung der Blockierungsmitteln 7 gehört zum Stand der Technik.

Der Kolben 4 erreicht, infolge der Druckwirkung die ihm das unter Druck stehende Fluid überträgt und sobald die Blockierungsmittel 7 den Kolben freilassen, schlagartig die Endstellung. Wie aus dem Stand der Technik bekannt ist, geschieht dieses Freilassen durch das Drücken des Drücker der Harpune (der in den Figuren nicht dargestellt wurde). Auch die Ausgestaltung des Drückers gehört zum Stand der Technik und gehört nicht zu der Lehre der vorliegenden Erfindung.

Die Bewegung des Kolben 4 beim Laden ist die umgekehrte Bewegung derjenige die er beim Schiessen ausführt. Infolgedessen stimmt seine Endstellung mit der Ausgangsstellung des Ladens und seine Ausgangsstellung mit der Endstellung des Ladens überein. Während des Ladens gleitet also der Kolben von seiner Endstellung in seine Ausgangsstellung. Der Kolben 4 wird infolge der Schiebeaktion, die auf ihm von außen von dem Benutzer und über die Stange 5 ausgeübt wird, in seine Ausgangsstellung gebracht. Dies geschieht dadurch dass der Benutzer, nachdem er die Stange 5 mit ihrem Ende ohne Spitze 6 in die Mündung 1 hineingesteckt hat, die Stange gegen den Kolben 4 drückt und ihn immer mehr von der Mündung 1 entfernt. In der Figur 5 ist eine Zwischenstellung ersichtlich, die der Kolben 4 während des Ladens einnimmt. Dadurch dass diese Handlung fortgesetzt wird, wird der Kolben 4 seine Ausgangsstellung erreichen, in der die Blockierungsmittel 7 tätig werden die den Kolben 4 festhalten. In dieser Stellung gibt es praktisch keine Expansionskammer mehr und das unter Druck stehende Fluid ist daher seiner größten Verdichtung ausgesetzt und wird auf dem Kolben 4 seine größte Kraft ausüben, wobei diese Kraft von den Blockierungsmitteln 7 der Harpune aufgenommen wird. Die Harpune ist nun zum Schiessen und zum Werfen der Stange 5 aus der Mündung 1 heraus bereit, wie in Figur 7 dargestellt wurde.

Die Harpune umfasst zusätzlich zu dem was bis jetzt erläutert wurde, eine in nur einer einzigen Richtung wirkende Einspannvorrichtung 8 für die Stange 5. Diese Vorrichtung wurde alleine, vor ihrer Anbringung an der Harpune, in den Figuren 2 und 3 dargestellt.

Beim Laden der Harpune erlaubt die nur in einer einzigen Richtung wirkende vorgesehene Einspannvorrichtung 8 der Stange 5 eine in die Mündung 1 eindringende Bewegung, aber sie gestattet ihr keine gegenläufige Bewegung aus der Mündung 1 heraus.

Wie aus den Figuren 2 und 3 besonders offensichtlich hervorgeht, umfasst die nur in einer einzigen Richtung wirkende Einspannvorrichtung 8 erfindungsgemäß ein Paar Einspannelemente 9, die seitlich aneinander angeordnet aber nicht miteinander in Berührung stehend gelagert sind. Diese Einspannelemente 9 sind von einer wirksamen Stellung, in der sie 9 die Stange 5 zwischen sich einspannen, in eine Mehrzahl von unwirksamen Stellungen, in denen sie 3 die Stange 5 nicht berühren, und umgekehrt, drehbar

Das Einspannen der Stange 5 in der wirksamen Stellung der Einspannelemente 9 geschieht dadurch dass in dieser Stellung ihre gegenseitige Entfernung einen Wert h2 beträgt, der zum Beispiel in der Figur 5 dargestellt ist und der kleiner als der Wert h1 ist, der zum Beispiel in der Figur 4 dargestellt ist und der dieser gegenseitigen Entfernung in einer beliebigen unwirksamen Stellung der Vorrichtung entspricht.

Um dies zu erreichen, können die Einspannelemente 9 zweckmäßigerweise aus einem Paar eine krümme Oberfläche aufweisenden Elemente 9 bestehen, die in drehbarerweise, um jeweilige Drehachsen A herum und von besagter wirksamen Stellung in besagte Mehrzahl von unwirksamen Stellungen und umgekehrt, gelagert sind. In dem Übergang von einer Stellung in die andere drehen sich die eine krümme Oberfläche aufweisenden Elemente 9 immer gleichzeitig, jedes um der eigenen Drehachse A herum, aber jedes gegenläufig gegenüber dem anderen.

Um solche eine krümme Oberfläche aufweisenden Elemente 9 herzustellen, können kreisförmige Scheiben vorgesehen sein, von denen jede eine Drehachse A besitzt, die nicht fluchtend mit dem eigenen geometrischen Mittelpunkt angeordnet ist, wie dies in den Figuren 4,5 und 6 dargestellt worden ist, in denen mit a und b jeweils der größte und der kleinste Halbmesser angegeben worden sind, die auf dem gleichen Durchmesser angeordnet sind. Alternativ dazu ist es auch denkbar, dass die Elemente 9 Scheiben mit elliptischer Gestalt oder einer anderen Gestalt mit variablem Halbmesser sind.

Darüber hinaus kann die Oberfläche der eine krümme Oberfläche aufweisenden Elemente 9 zweckmäßigerweise gerändelt sein, um die Reibung zwischen der Oberfläche der Elemente 9 und der Stange 5 zu erhöhen. Alternativ oder zusätzlich dazu ist es auch denkbar, dass auf der Oberfläche der Elemente 9 ein Auftrag eines Reibwerkstoffs aufgetragen wird.

Man bemerke schließlich, dass eine Bewegung der Stange 5 aus der Mündung 1 heraus die Einspannelemente 9 dazu auffordert ihre wirksame Stellung einzunehmen, währenddessen eine eindringende Bewegung der Stange 5 in die Mündung 1 hinein die Einspannelemente 9 dazu auffordert eine unwirksamen Stellung einzunehmen.

Mit 10 wurden Zugfedern angegeben. Die Federkraft dieser Zugfedern 10 neigt dazu, die eine krümme Oberfläche aufweisenden Elemente 9 in ihre wirksamen Stellung zu drehen. Das Vorhandensein dieser Zugfedern 10 ermöglicht es eine selbsttätige selbsteinspannende Wirkung der nur in einer einzigen Richtung wirkenden Einspannvorrichtung 8 zu haben.

Die nur in einer einzigen Richtung wirkende Einspannvorrichtung 8 umfasst auch Anschlagmittel 11, die zum Beispiel in den Figuren 3 und 8 ersichtlich sind. Auf dieser Weise wird verhindert, dass die eine krümme Oberfläche aufweisenden Elemente 9 sich bei ihrer Drehung von einer unwirksamen Stellung in die wirksame Stellung über die wirksame Stellung hinaus drehen.

In den Figuren wurden mit 12 Zahnräder angegeben, die jeweils zu einem eine krümme Oberfläche aufweisenden Element 9 zugeordnet sind. Sie dienen dazu die Drehungen der beiden Elemente 9 gegenseitig zu synchronisieren und jedes von ihnen dreht sich zusammen mit dem zugeordneten Element 9, da sie 12 bei irgendeiner Drehung der Elemente 9 ineinander kämmen.

In den Figuren 11, 11a-11d und 12, 12a-12d wurden zwei verschiedene bevorzugte Ausführungsformen der eine krümme Oberfläche aufweisenden Elemente 9 dargestellt. Beide Ausführungsformen sehen das Vorhandensein einer ringförmigen Rille 9a vor, die eine unterschiedliche Gestalt gemäß den unterschiedlichen dargestellten Ausführungsbeispielen besitzt. Im Fall der zweiten Ausführungsform, die in den Figuren 12, 12a-12d dargestellt ist, ist zusätzlich die Abtragung eines kleinen Stückes Material von dem Rand der ringförmigen Rille 9a vorgesehen. Das Vorhandensein der ringförmigen Rille 9a ermöglicht es, die Zahl der Berührungsstellen zwischen der Stange 5 und den eine krümme Oberfläche aufweisenden Elementen 9 zu erhöhen, während die Abtragung von Material, indem sie das Einsetzen der Stange 5 zwischen den Elementen 9 erleichtert, das Nahehalten der Elemente 9 und die Verringerung der Größe der damit verbundenen notwendigen Drehungen, um von der unwirksamen Stellung in die wirksamen Stellung überzugehen, ermöglicht.

Die nur in einer einzigen Richtung wirkende Einspannvorrichtung 8 weist zwei Teile auf und zwar einen ersten Rahmen 8a, der in fester Weise Teil der Harpune ist und auf der Harpune in der Nähe der Mündung 1 angeordnet ist, und einen zweiten Rahmen 8b, auf dem die eine krümme Oberfläche aufweisende Elemente 9, die Zugfedern 10 und die Zahnräder 12 gelagert sind. Zweckmäßigerweise kann der erste Rahmen 8a auf der Harpune durch das Endstück 1a befestigt werden, wie in den Figuren dargestellt wurde. Der zweite Rahmen 8b ist hingegen lösbar an dem ersten Rahmen 8a durch Ankopplungsmittel 13 befestigt. Dies ermöglicht es am Ende des Ladens, wenn die Harpune geladen und schussbereit ist, den zweiten Rahmen 8b und die auf diesem gelagerten Teile abzunehmen, wie aus der Figur 7 hervorgeht. Um die eine krümme Oberfläche aufweisenden Elemente 9 von ihrer wirksamen Stellung in eine ihrer unwirksamen Stellungen zu drehen, müssen sie 9 sich gegen die Federkraft der Zugfedern 10 drehen. Zu diesem Zweck wird der Benutzer mit der Hand auf die mit den ein krümme Oberfläche aufweisenden Elementen 9 verbundene Öffnungshebeln 14 einwirken und sie in die in der Figur 4 dargestellten Stellung bringen. Dies bringt eine entsprechende Drehung der eine krümme Oberfläche aufweisenden Elemente 9 mit sich, sodass die gegenseitige Entfernung der Elemente 9 einen Wert h1 beträgt, der größer als h2 ist. Der Wert h1 wird selbstverständlich größer als der Durchmesser der Stange 5 sein. Sobald die äußere Wirkung des Benutzers auf den Öffnungshebeln 14 aufhört, nimmt die nur in einer Richtung wirkende Einspannvorrichtung 8 unter der Wirkung der Zugfedern 10 ihre in den Figuren 5 und 6 dargestellte Ausgestaltung wieder ein, in der die eine krümme Oberfläche aufweisenden Elemente 9 sich in ihrer wirksamen Stellung befinden.

Die Ankopplungsmittel 13 bestehen aus ersten gelöcherten Stangen 13a des ersten Rahmens 8a, aus zweiten gelöcherten Stangen 13b des zweiten Rahmens 8b und aus Zapfen 13c, die insbesondere in den Figuren 8,8a-8c ersichtlich sind.

Die ersten gelöcherten Stangen 13a und die zweiten gelöcherten Stangen 13b sind jeweils die einen 13a in die anderen 13b hineinsteckbar, während die Zapfen 13c in die gegenseitigen Löcher der ersten 13a und der zweiten gelöcherten Stangen 13b hineindringen, wenn diese Löcher in gegenseitiger Fluchtung gebracht werden.

In den Figuren 8 und 8a-8d sind die verschiedenen Schritte des Ankopplungsverfahren der beiden Rahmen 8a und 8b dargestellt. Die Zapfen 13c sind einer Federkraft ausgesetzt, die sie in den Löcher der zweiten gelöcherten Stangen 13b hält. Sowohl die ersten gelöcherten Stangen 13a als auch die Zapfen 13c weisen an den Enden Oberflächen auf, die gegenseitig schräg angepasst sind, sodass beim gegenseitigen Gleiten der ersten gelöcherten Stangen 13a in den zweiten gelöcherten Stangen 13b die Zapfen 13c auf der äußeren Oberfläche der ersten gelöcherten Stangen 13a gleiten. Somit dringen sie 13c schlagartig auch in die Löcher der ersten gelöcherten Stangen 13a ein, sobald die Löcher sich in gegenseitiger Fluchtung miteinander befinden. Jeder Zapfen 13c besteht aus dem Ende einer Feder, zum B. einer Drahtfeder, die mit ihrem anderen Ende an dem zweiten Rahmen 8b befestigt ist. Um am Ende des Ladens den zweiten Rahmen 8b von dem ersten Rahmen 8a abzukoppeln, muss der Benutzer mit der Hand die Zapfen 13c aus den Löchern herausnehmen und sie wieder außen und seitlich zu den gelöcherten Stangen 13b anordnen, sodass das Ausziehen der gelöcherten Stangen 13a aus den gelöcherten Stangen 13b gestattet wird. Danach wird er auf die Öffnungshebeln 14 einwirken und sie in die in der Figur 4 dargestellte Stellung bringen. Auf dieser Weise wird die Stange 5 freigelassen, da die eine krümme Oberfläche aufweisenden Elemente 9 in eine unwirksame Stellung gedreht werden. Danach wird der Benutzer den zweiten Rahmen 8b ziehen und dadurch die ersten gelöcherten Stangen 13a aus den zweiten gelöcherten Stangen 13b ausziehen. Auf dieser Weise wird die erfindungsgemäße Harpune ihre in Figur 7 dargestellte Gestalt einnehmen und wird zum Schiessen bereit sein.

In umgekehrter Weise, nach dem Schuss, um den zweiten Rahmen 8b wieder anzubringen und um das Laden durchzuführen, wird der Benutzer den zweiten Rahmen 8b nehmen und, nachdem er überprüft hat dass sich die Zapfen 13c in Stellung in den Löcher der gelöcherten Stangen 13b befinden, wird er mit der Hand auf die Öffnungshebeln 14 einwirken die mit den eine krümme Oberfläche aufweisenden Elementen 9 verbunden sind und sie in die in der Figur 4 dargestellte Stellung bringen. Danach wird er den zweiten Rahmen 8b an die Stange 5 annähern und sie zwischen den eine krümme Oberfläche aufweisenden Elementen 9 einsetzen und er wird den zweiten Rahmen 8b längs der Stange 5 in Richtung nach der Mündung 1 hin gleiten lassen bis sich der zweite Rahmen 8b selbsttätig durch die Ankopplungsmittel 13 an den ersten Rahmen 8a ankoppeln wird. Nun wird er die Öffnungshebeln 14 freilassen. Infolge der Federkraft der Zugfedern 10 werden die Einspannelemente 9 in ihre wirksame Stellung gedreht. Die Harpune ist bereit um geladen zu werden.

Um zu laden kann der Benutzer die notwendige körperliche Anstrengung aufteilen, da die nur in einer einzigen Richtung wirkende Einspannvorrichtung 8 es ermöglicht das Einschieben der Stange 5 in die erfindungsgemäße Harpune in einer beliebigen in der Figur 5 dargestellten Zwischenstellung des Kolbens 4 zu unterbrechen. Die Stange 5, und mit ihr der Kolben 4 gegen den sie gedrückt wird, wird in jeder Zwischenstellung fest in Stellung von der nur in einer einzigen Richtung wirkende Einspannvorrichtung 8 gehalten, die die Druckwirkung, die vom unter Druck stehenden Fluid ausgeübt wird, aufnimmt.

Diese Situation verbleibt bis der Benutzer das Laden nicht wieder aufnimmt, indem er die Stange 5 wieder ergreift um sie weiter zu drücken. Bei der weiteren eindringenden Bewegung der Stange 5 werden sich die eine krümme Oberfläche aufweisenden Elemente 9 öffnen und in eine unwirksamen Stellung bringen, wobei sie dabei das weitere Eindringen der Stange 5 erlauben, und sie werden bereit stehen um selbsttätig ihre wirksame Stellung, in der sie das Herausbewegen der Stange 5 verhindern, wieder einzunehmen, sobald die eindringende Bewegung der Stange 5 unterbrochen wird. Man verfährt in der beschriebenen Weise bis der Kolben 4 seine in der Figur 6 dargestellte Ausgangsstellung erreicht hat, in der er von den Blockierungsmitteln 7 blockiert wurde. Nun braucht man die nur in einer einzigen Richtung wirkende Einspannvorrichtung 8 nicht mehr und sie kann in der zuvor beschriebenen Weise abgenommen werden. Die Harpune ist nun gemäß Figur 7 ausgebildet und ist zum Schiessen bereit.

Falls die eine krümme Oberfläche aufweisenden Elemente 9 die ringförmige Rille 9a und die Abtragung von Material von einem Rand der ringförmigen Rille 9a aufweisen sollten, wird man die Stange 5 zwischen den Elemente 9 gerade im Bereich dieser Abtragung einsetzen, wie dies in der Figur 10 dargestellt wurde, da im Bereich dieser Abtragung das Einsetzen erleichtert wird und der Wert h1 der gegenseitigen Entfernung zwischen den beiden Elementen 9 kann so eine Größe aufweisen, die mit jener des Durchmessers der Stange 5 vergleichbar ist.

## Patentansprüche

1. Harpune, die an einem Ende eine die Mündung der Harpune bildende Öffnung (1) aufweist, umfassend:
einen Behälter (2), der ein unter Druck stehendes Fluid enthält,
einen den Lauf der Harpune bildenden rohrförmigen Körper (3), der zumindest teilweise in dem Behälter (2) angeordnet ist und sich in Strömungsverbindung mit diesem befindet,
einen Kolben (4), der längs der Längsachse des Laufes (3) gleitend in dem Lauf (3) angeordnet ist und einer Druckwirkung in Richtung nach der Mündung (1) hin ausgesetzt ist, die von dem unter Druck stehenden von dem Behälter (2) in den Lauf (3) fließenden Fluid ausgeübt wird,
eine Stange (5), die an ihrem einen Ende mit eine Spitze (6) versehen ist und mit ihrem anderen Ende bei dem Laden der
Harpune in die Mündung (1) hineinsteckbar ist,
Blockierungsmittel (7), die den Kolben (4) in einer Ausgangsstellung festhalten, in die er infolge der auf ihn von außen von dem Benutzer durch die Stange (5) aufgebrachte Schiebeaktion gebracht wird,
wobei der Kolben (4), beim Schiessen, von der Ausgangstellung in eine sich nahe der Mündung (1) befindliche Endstellung gleitet, die der Kolben (4), aufgrund der Druckwirkung die ihm das unter Druck stehende und sich ausdehnende Fluid überträgt, schlagartig erreicht sobald, wegen des Schiessen, die Blockierungsmittel (7) den Kolben freilassen, und umgekehrt, beim Laden, von der sich nahe der Mündung (1) befindlichen Endstellung, die aufgrund der Druckwirkung die vom unter Druck stehende und sich ausdehnende Fluid erreicht wurde, in die Ausgangsstellung gleitet
wobei die Harpune außerdem eine nur in einer einzigen Richtung wirkende Einspannvorrichtung (8) für die Stange (5) aufweist, die (8), beim Laden der Harpune, der Stange (5) eine in die Mündung (1) eindringende Bewegung erlaubt, aber ihr eine umgekehrte Bewegung aus der Mündung (1) heraus nicht gestattet,
**dadurch gekennzeichnet, dass** die nur in einer einzigen Richtung wirkende Einspannvorrichtung (8) ein Paar Einspannelemente (9) umfasst, das aus einem Paar eine krümme Oberfläche aufweisenden Elemente (9) besteht, die seitlich aneinander angeordnet aber nicht miteinander in Berührung stehend und die in drehbarerweise, um jeweililge Drehachsen (A) herum, gelagert sind und von einer wirksamen Stellung, in der sie (9) die Stange (5) zwischen sich einspannen, in eine Mehrzahl von unwirksamen Stellungen, in denen sie (9) die Stange (5) nicht berühren, und umgekehrt, drehbar sind,
wobei in dem Übergang von einer Stellung in die andere die eine krümme Oberfläche aufweisenden Elemente (9) sich immer gleichzeitig drehen, jedes um der eigenen Drehachse (A) herum, aber jedes gegenläufig gegenüber dem anderen.

2. Harpune nach Anspruch 1, **dadurch gekennzeichnet, dass** die eine krümme Oberfläche aufweisenden Elemente (9) kreisförmige Scheiben sind, von denen jede eine Drehachse (A) besitzt, die nicht fluchtend mit dem eigenen geometrischen Mittelpunkt angeordnet ist.

3. Harpune nach einem der Ansprüche 1 oder 2, **dadurch gekennzeichnet, dass** die nur in einer einzigen Richtung wirkende Einspannvorrichtung (8) ferner Zugfedern (10) umfasst, deren Federkraft dazu neigt die eine krümme Oberfläche aufweisenden Elemente (9) in ihre wirksame Stellung zu drehen.

4. Harpune nach einem der Ansprüche von 1 bis 3, **dadurch gekennzeichnet, dass** die nur in einer einzigen Richtung wirkende Einspannvorrichtung (8) ferner Anschlagmittel (11) umfasst, die beim Drehen der eine krümme Oberfläche aufweisenden Element (9) von einer unwirksamen Stellung in die wirksame Stellung die weitere Drehung derselben (9) über die wirksame Stellung hinaus verhindern.

5. Harpune nach einem der Ansprüche von 1 bis 4, **dadurch gekennzeichnet, dass** die eine krümme Oberfläche aufweisenden Elemente (9) eine ringförmige Rille (9a) aufweisen.

6. Harpune nach dem Anspruch 5, **dadurch gekennzeichnet, dass** von einem Rand der ringförmigen Rille (9a) ein kleines Stück Material davon abgenommen wird.

7. Harpune nach einem der Ansprüche von 1 bis 6, **dadurch gekennzeichnet, dass** die nur in einer einzigen Richtung wirkende Einspannvorrichtung (8) einen ersten Rahmen (8a), der auf der Harpune in der Nähe der Mündung (1) angeordnet ist, und einen zweiten Rahmen (8b), auf dem die eine krümme Oberfläche aufweisende Elemente (9) und die Zugfedern (10)
gelagert sind, aufweist, wobei der zweite Rahmen (8b) lösbar an dem ersten Rahmen (8a) durch Ankopplungsmittel (13) befestigbar ist.

8. Harpune nach dem Anspruch 7, **dadurch gekennzeichnet, dass** die Ankopplungsmittel (13) aus ersten gelöcherten Stangen (13a) des ersten Rahmens (8a) und aus zweiten gelöcherten Stangen (13b) des zweiten Rahmens (8b), die jeweils die einen (13a) in die anderen (13b) hineinsteckbar sind, und aus Zapfen (13c) bestehen, die in die gegenseitigen Löcher der ersten (13a) und der zweiten gelöcherten Stangen (13b) hineindringen, wenn diese Löcher in gegenseitiger Fluchtung gebracht werden.

9. Harpunen nach dem Anspruch 8, **dadurch gekennzeichnet, dass** die Zapfen (13c) einer Federkraft ausgesetzt sind, die sie in den Löcher der zweiten gelöcherten Stangen (13b) hält, und dass sowohl die ersten gelöcherten Stangen (13a) als auch die Zapfen (13c) an den Enden Oberflächen aufweisen, die gegenseitig schräg angepasst sind, sodass beim gegenseitigen Gleiten der ersten gelöcherten Stangen (13a) in den zweiten gelöcherten Stangen (13b) die Zapfen (13c) auf der äußeren Oberfläche der ersten gelöcherten Stangen (13a) gleiten und sobald die Löcher sich in gegenseitiger Fluchtung befinden schlagartig auch in die Löcher der ersten gelöcherten Stangen (13a) eindringen.

10. Harpune nach dem Anspruch 9, **dadurch gekennzeichnet, dass** jeder Zapfen (13c) aus einem Ende einer Felder besteht, die mit ihrem anderen Ende an dem zweiten Rahmen (8b) befestigt ist.

## Claims

1. Underwater gun, presenting, at one end, an opening (1) that forms the mouth of the underwater gun, and comprising:
a container (2) containing a fluid under pressure,
a tubular body (3) constituting the barrel of the underwater gun, which is placed at least partially in the container (2) and is in flow connection with it,
a piston (4) which is placed in the barrel (3) in a way as to slide along the longitudinal axis of the barrel (3) and is subjected to a push towards the mouth (1) exercised by the fluid under pressure flowing from the container (2) into the barrel (3),
a rod (5) which at one of its ends is equipped with a spike (6) and with the other end is introduceable into the mouth (1) on charging of the underwater gun,
blocking means (7) that retain the piston (4) in a starting position, in which it is carried after the push exercised on it from outside by the user by means of the rod (5),
the piston (4) sliding in the moment of the shot from the starting position to an end-stroke position close to the mouth (1), that the piston (4) reaches suddenly after the push impressed on it by the fluid under pressure in expansion as soon as, because of the shot, the blocking means (7) let the piston free, and vice-versa, on charging, from the end-stroke position close to the mouth (1), reached after the push impressed by the fluid under pressure in expansion, to the starting position,
the underwater gun presenting moreover a one-way blocking device (8) for the rod (5), which on charging the underwater gun allows to the rod (5) the entry into the mouth (1), but precludes the inverse movement coming from the mouth (1), **characterised in that** the one-way blocking device (8) includes a pair of locking elements (9) consisting of a pair of curved surface elements (9), which are supported sideways adjacent to each other, but not with reciprocal contact, and in a way as to rotate around respective rotational axes (A) and are pivotable from an operating position, in which they (9) clamp the rod (5) between each other, to a plurality of nonactive positions, in which they (9) do not touch the rod (5), and vice-versa, in the passage from a position to the other the curved surface elements (9) always rotating simultaneously, each around its own rotation axis (A), but each in the direction opposite to the other.

2. Underwater gun according to claim 1, **characterised in that** the curved surface elements (9) are discs with the shape of circle, having each rotation axis (A) placed off-axis with respect to the own geometric centre.

3. Underwater gun according to one of the claims 1 or 2, **characterised in that** the one-way blocking device (8) moreover includes traction springs (10), whose elasticity tends to pivot the curved surface elements (9) into their operating position.

4. Underwater gun according to one of the claims from 1 to 3, **characterised in that** the one-way blocking device (8) moreover includes end stops (11), which on rotation of the curved surface elements (9) from an inactive position into the operating position prevent their additional rotation beyond the operating position.

5. Underwater gun according to one of the claims from 1 to 4, **characterised in that** the curved surface elements (9) have an annular groove (9a).

6. Underwater gun according to claim 5, **characterised in that** a portion of the edge of the annular groove (9a) is removed.

7. Underwater gun according to one of the claims from 1 to 6, **characterised in that** the one-way blocking device (8) presents a first frame (8a) placed on the underwater gun near the mouth (1), and a second frame (8b), on which the curved surface elements (9) and the traction springs (10) are supported, the second frame (8b) being fixable in an unlockable way at the first frame (8a) by means of hooking means (13).

8. Underwater gun according to claim 7, **characterised in that** the hooking means (13) consist of first holed rods (13a) of the first frame (8a) and of second holed rods (13b) of the second frame (8b) reciprocally introduceable the ones (13a) into the others (13b), and of pins (13c) that insert into the reciprocal holes of the first (13a) and of the second holed rods (13b) when these holes are placed in reciprocal alignment.

9. Underwater gun according to claim 8, **characterised in that** the pins (13c) are subjected to an elastic force that holds them within the holes of the second holed rods (13b) and that both the first holed rods (13a) and the pins (13c) have reciprocally adapted oblique end surfaces, so that in the moment of the reciprocal sliding of the first holed rods (13a) in the second holed rods (13b) the pins (13c) slide on the external surface of the first holed rods (13a) and also snap in the holes of the first holed rods (13a) as soon as the holes are in reciprocal alignment.

10. Underwater gun according to claim 9, **characterised in that** each pin (13c) consists of an end of a wire spring, which is fixed at its other end to the second frame (8b).

## Revendications

1. Fusil subaquatique, présentant à une extrémité une ouverture (1) qui forme la bouche du fusil subaquatique, et comprenant :
- un réservoir (2) contenant un fluide sous pression,
- un corps tubulaire (3) constituant la canne du fusil subaquatique, lequel est disposé au moins partiellement dans le réservoir (2) et se trouve en liaison de flux avec celui-ci,
- un piston (4), lequel est disposé dans la canne (3) de manière coulissante le long de l'axe longitudinal de la canne (3) et est soumis à une action de poussée vers la bouche (1) exercée par le fluide sous pression coulant du réservoir (2) dans la canne (3),
- une barre (5), laquelle est dotée d'un harpon (6) à l'une de ses extrémités et peut être introduite dans la bouche (1) avec son autre extrémité pendant le chargement du fusil subaquatique,
- des éléments de blocage (7) qui arrêtent le piston (4) en une position de départ, dans laquelle il est porté à la suite de l'action de poussée exercée sur celui-ci depuis l'extérieur par l'utilisateur au moyen de la barre (5),
le piston (4) coulissant pendant la décharge de la position de départ à une position de butée près de la bouche (1), que le piston (4) rejoint brusquement à la suite de l'action de poussée exercée par le fluide sous pression en expansion dès que, à cause de la décharge, les éléments de blocage (7) libèrent le piston, et vice-versa, pendant le chargement, de la position de butée près de la bouche (1), atteinte à la suite de l'action de poussée exercée par le fluide sous pression en expansion, à la position de départ,
le fusil subaquatique présentant en outre un dispositif de blocage unidirectionnel (8) de la barre (5), lequel pendant le chargement du fusil subaquatique permet à la barre (5) le mouvement d'entrée dans la bouche (1), mais lui empêche le mouvement inverse de sortie par la bouche (1), **caractérisé par le fait que** le dispositif de blocage unidirectionnel (8) comprend un couple d'éléments de serrage (9) constitué par un couple d'éléments à surface courbe (9), lesquels sont supportés latéralement l'un à côté de l'autre, mais non pas à contact réciproque, et de manière rotative autour des respectifs axes de rotation (A) et peuvent pivoter d'une position opérationnelle, dans laquelle ils (9) serrent la barre (5) entre eux, à une pluralité de positions inactives, dans lesquelles ils (9) ne touchent pas la barre (5), et vice-versa, dans le passage d'une position à l'autre les éléments à surface courbe (9) pivotant toujours simultanément, chacun autour du propre axe de rotation (A), mais chacun en sens inverse par rapport à l'autre.

2. Fusil subaquatique selon la revendication 1, **caractérisé par le fait que** les éléments à surface courbe (9) sont des disques en forme de cercle, ayant chacun l'axe de rotation (A) disposé désaxé par rapport au propre centre géométrique.

3. Fusil subaquatique selon l'une des revendications 1 ou 2, **caractérisé par le fait que** le dispositif de blocage unidirectionnel (8) comprend en outre des ressorts de traction (10), dont la force élastique tend à pivoter les éléments à surface courbe (9) dans leur position opérationnelle.

4. Fusil subaquatique selon l'une des revendications 1 à 3, **caractérisé par le fait que** le dispositif de blocage unidirectionnel (8) comprend en outre des moyens d'appui (11), lesquels pendant la rotation des éléments à surface courbe (9) d'une position inactive dans la position opérationnelle empêchent leur ultérieure rotation au-delà de la position opérationnelle.

5. Fusil subaquatique selon l'une des revendications de 1 à 4, **caractérisé par le fait que** les éléments à surface courbe (9) présentent une gorge annulaire (9a).

6. Fusil subaquatique selon la revendication 5, **caractérisé par le fait qu'**une portion du bord de la gorge annulaire (9a) est enlevée.

7. Fusil subaquatique selon l'une des revendications 1 à 6, **caractérisé par le fait que** le dispositif de blocage unidirectionnel (8) présente un premier châssis (8a) disposé sur le fusil subaquatique à proximité de la bouche (1), et un deuxième châssis (8b), sur lequel sont supportés les éléments à surface courbe (9) et les ressorts de traction (10), le second châssis (8b) pouvant être fixé de manière déblocable au premier châssis (8a) au moyen des éléments d'accrochage (13).

8. Fusil subaquatique selon la revendication 7, **caractérisé par le fait que** les éléments d'accrochage (13) sont constitués par des premières barres perforées (13a) du premier châssis (8a) et des deuxièmes barres perforées (13b) du deuxième châssis (8b) réciproquement qui peuvent être introduites les unes (13a) dans les autres (13b), et par des pivots (13c) qui s'insèrent dans les trous réciproques des premières (13a) et des deuxièmes barres perforées (13b) lorsque ces trous sont placés en alignement réciproque.

9. Fusil subaquatique selon la revendication 8, **caractérisé par le fait que** les pivots (13c) sont sujets à une force élastique qui les maintient dans les trous des secondes barres perforées (13b) et que les premières barres perforées (13a) ainsi que les pivots (13c) présentent des surfaces d'extrémité obliques réciproquement adaptées, de manière telle que pendant le coulissement réciproque des premières barres perforées (13a) dans les secondes barres perforées (13b) les pivots (13c) coulissent sur la surface externe des premières barres perforées (13a) et s'encliquètent aussi dans les trous des premières barres perforées (13a) dès que les trous se trouvent en alignement réciproque.

10. Fusil subaquatique selon la revendication 9, **caractérisé par le fait que** chaque pivot (13c) est constitué par une extrémité d'un ressort à fil, laquelle est fixée à son autre extrémité au second châssis (8b).
